# EUROPÄISCHE PATENTSCHRIFT

(11) **EP 0 448 578 B1**
(45) Veröffentlichungstag und Bekanntmachung des Hinweises auf die Patenterteilung: **06.10.1993**
(21) Anmeldenummer: 90900098.6
(22) Anmeldetag: 30.11.1989
(51) Int. Cl.: B41J 2/05

(54) **HEIZVORRICHTUNG ZUR ERWÄRMUNG DER TINTE IM SCHREIBKOPF EINER TINTENDRUCKEINRICHTUNG**
HEATING DEVICE FOR HEATING THE INK IN THE PRINTING HEAD OF AN INK JET PRINTER
DISPOSITIF DE CHAUFFAGE DE L'ENCRE DANS LA TETE D'ECRITURE D'UNE IMPRIMANTE A JET D'ENCRE

(30) Priorität: 14.12.1988 EP 88120856
(43) Veröffentlichungstag der Anmeldung: 02.10.1991
(73) Patentinhaber: MANNESMANN Aktiengesellschaft, 40027 Düsseldorf (DE)
(72) Erfinder: POHLIG, Dietmar, D-8000 München 60 (DE)
(74) Vertreter: Meissner, Peter E., Dipl.-Ing.
(86) Internationale Anmeldenummer: EP8901452
(87) Internationale Veröffentlichungsnummer: WO9006851

(56) Entgegenhaltungen:
- US-A- 4 719 472
- PATENT ABSTRACTS OF JAPAN, vol. 7, nr. 269, (M-259)(1414) 30 November 1983; JP-A-58 147381
- PATENT ABSTRACTS OF JAPAN, vol.11, nr. 39 (M-559)(2486) 5 February 1987; JP-A-61 206657

## Beschreibung

Die Erfindung betrifft eine Heizvorrichtung zur Erwärmung der Tinte im Schreibkopf einer Tintendruckeinrichtung gemäß dem Oberbegriff des Patentanspruches 1.

Ein bekanntes Prinzip zur Darstellung von Zeichen auf einem Aufzeichnungsträger beruht darauf, daß unter der Einwirkung einer Steuerung einzelne Tintentröpfchen aus Düsen eines Schreibkopfes, der Bestandteil einer Tintendruckeinrichtung ist, ausgestoßen werden. Durch Abstimmung zwischen dem Ausstoß von Einzeltröpfchen und der Relativbewegung zwischen dem Aufzeichnungsträger und dem Schreibkopf werden dadurch Zeichen und/ oder grafische Muster auf dem Aufzeichnungsträger rasterförmig aufgebaut. Die Betriebssicherheit und die Qualität der Aufzeichnung hängen in hohem Maße von der Gleichmäßigkeit des Tröpfchenausstosses ab, d.h. die durch einen Ansteuerimpuls ausgestoßenen einzelnen Tröpfchen müssen eine definierte Größe besitzen und mit jeweils gleicher Geschwindigkeit die Düse des Schreibkopfes verlassen. Ganz wesentlich für einen gleichmäßigen Tröpfchenausstoß ist der Einfluß der Viskosität der Tinte. Diese ist in großem Maße von der Temperatur abhängig. Es ist deshalb bereits bekannt, die Temperatur der Tinte in einem Tintenschreibkopf auf einem konstanten Wert zu halten. Für einen Schreibkopf, bei dem einzelne Tintenkanäle vorgesehen sind, die an Austrittsdüsen einer Düsenplatte enden, ist es bekannt, in der Düsenplatte ein Heizelement vorzusehen (DE-OS 26 59 398). Weiterhin ist es für derartige Schreibköpfe bekannt, im Bereich der Düsenplatte eine Induktionsspule vorzusehen und die Düsenplatte durch Wirbelströme und Ummagnetisierungsverluste aufzuheizen (DE-OS 35 00 820).

Neuerdings ist es bekannt geworden, den Ausstoß einzelner Tintentröpfchen dadurch zu erreichen, daß im Bereich eines im Tintenkanal angeordneten elektro-thermischen Energiewandlers eine Tintendampfblase erzeugt wird, die ein bestimmtes Tintenvolumen als Tröpfchen aus dem Tintenkanal ausstößt. Derartige Schreibköpfe können nach der sog. Dünnschichttechnik aufgebaut werden. Auch für Schreibköpfe dieser Art ist die Temperaturabhängigkeit der Viskosität der Tinte ein sehr wesentlicher Faktor. Es ist deshalb auch für Schreibköpfe der genannten Art bekannt, die Ausstoßbedingungen durch eine Erwärmung der Tinte zu verbessern. Das kann durch zusätzliche von außen auf die Tinte einwirkende Heizelemente geschehen (beispielsweise DE-OS 29 43 164; DE-OS 35 45 689). Als Heizelemente finden dafür häufig Kaltleiter Verwendung. In Verbindung mit einer Steuerung und einem Temperatur-Sensorelement, für das häufig ein Heißleiter eingesetzt wird, kann damit die Temperatur der Tinte im Schreibkopf auf einen bestimmten Wert gebracht und gehalten werden. Allerdings ergeben sich damit insbesondere bei Schreibköpfen mit elektrothermischen Wandlern relativ lange Aufheizzeiten. Der Grund dafür ist, daß für Schreibköpfe mit elektrothermischen Wandlern wegen der im laufenden Schreibbetrieb auftretenden Erwärmung der Tinte Maßnahmen zur Kühlung vorgesehen sein müssen. Dazu ist der Schreibkopf üblicherweise auf einer Kühlfläche, z.B. auf einer Aluminiumplatte, angeordnet. Wenn nach längeren Schreibpausen oder bei der Einschaltung der Tintendruckeinrichtung die Tinte aufgeheizt werden muß, dann muß stets die Kühlfläche ebenfalls mit aufgeheizt werden. Dadurch ergeben sich relativ lange Aufheizzeiten. Außerdem ist der damit verbundene konstruktive und fertigungstechnische Aufwand nicht unerheblich, da jeweils zusätzliche Einzelelemente bereitgehalten, montiert und elektrisch angeschlossen werden müssen. Es ist aus der DE-A-29 43 164 bekannt, entweder im Inneren des Tintenraumes eine Heizspule anzuordnen (direkte Heizung), oder eine Heizspule ebenfalls im Tintenraum anzuordnen, aber eine Beschichtung der Heizwendel (indirekte Heizung) vorzusehen. Im ersten Fall ergeben sich neben dem konstruktiven Aufwand, wie relativ großvolumige Anordnungen, zusätzliche Probleme dadurch, daß die Tintenflüssigkeit an der Heizfläche chemisch reagiert und dadurch Ablagerungen auftreten können.

Eine andere Ausführungsmöglichkeit besteht gemäß dieser Druckschrift darin, die elektrothermischen Wandler mit einer Vorwärmeinrichtung unter Überschichtung zu überdecken und mit einer Temperatursteuereinrichtung zu versehen. Dadurch kann auf Änderungen der Umweltbedingungen reagiert werden.

Aufgabe der Erfindung ist es, für einen Schreibkopf in Tintendruckeinrichtungen gemäß dem Oberbegriff eine Vorrichtung zur Erwärmung bzw. zur Aufheizung der Tinte anzugeben, mit der die Aufheizzeit reduziert wird, mit der eine zuverlässige Regelung mit geringer Regelabweichung gewährleistet ist, die weiterhin nur geringen Platzbedarf für Heiz- und bedarfsweise Sensorelemente erfordert und die aufwandsarm herstellbar und montierbar ist.

Diese Aufgabe wird gemäß den kennzeichnenden Merkmalen des Patentanspruches 1 gelöst. Vorteilhafte Ausgestaltungen sind in den Unteransprüchen gekennzeichnet.

Die Vorteile der erfindungsgemäßen Lösung liegen darin, daß das Heiz- und Sensorbauelement in den Schreibkopfaufbau integriert ist. Die Integration in den Dünnschichtaufbau erlaubt die Herstellung des kompletten Schreibkopfes in einer einzigen Technologie. Dadurch entfallen Bereitstellung und Montage eigener Heiz- und Sensorelemente und somit auch zusätzliche Anlötvorgänge für die Anschlußleitungen der Einzelbauelemente. Da das Heiz- und Sensorelement in unmittelbarer Nähe der Tinte angeordnet sind, und die Heizung nicht primär den gesamten Träger, sondern unmittelbar die Tinte aufheizt, ergeben sich kurze Aufheizzeiten. Weitere damit verbundene Vorteile bestehen darin, daß die Kühlfläche des Schreibkopfes bedarfsweise vergrößert sein kann, ohne daß zugleich die Heizleistung für die Tintenerwärmung erhöht werden muß.

Die Erfindung wird im folgenden anhand eines Ausführungsbeispieles erläutert, wozu auf die Zeichnungen verwiesen wird.
Dort zeigen
- Fig. 1 und Fig. 2: ein Ausführungsbeispiel, bei dem der Heizwiderstand zugleich als Sensorelement dient.

Figur 1 zeigt im Schnitt einen Teil eines Schreibkopfes, bei dem die Energie für den Ausstoß der Tintentröpfchen durch thermische Energie erzeugt wird. Schreibköpfe dieser Art werden bekanntlich in der sog. Dünnschichttechnik aufgebaut.

Auf einem Substrat 1 als Träger werden zwischen einer ersten Abdeckschicht 2 und einer zweiten Abdeckschicht 6 eine als elektrothermisches Wandlerelement wirkende Widerstandsschicht 3 sowie die Kontaktierungen 4 und 5 für diese Widerstandsschicht 3 aufgebracht. Vorzugsweise besteht das Substrat 1 aus Silizium, die Abdeckschichten 2 und 6 aus Siliziumoxid (SiO₂), das Wandlerelement 3 aus HafniumBorid (HfB₂) und die Kontaktierungen 4 und 5aus Aluminium (Al). Nach oben hin wird der Aufbau durch eine Deckplatte 7 derart abgeschlossen, daß zwischen der obersten Abdeckschicht 6 und der Deckplatte 7 eine Reihe von Tintenkanälen 8 und ein gemeinsamer Tintenraum 9 ausgebildet sind. Jeweils ein Tintenkanal 8 ist einer Austrittsöffnung 10 des Schreibkopfes zugeordnet. Der für alle Tintenkanäle 8 gemeinsame Tintenraum 9 ist mit einer hier nicht dargestellten Tintenversorgung verbunden. Jeweils ein Wandlerelement 3 ist jeweils einem Tintenkanal 8 zugeordnet.

Zum Ausstoß eines Tintentröpfchens wird über die Anschlüsse der Kontaktierungen 4 und 5 Strom an das Wandlerelement 3 gelegt. Bei einem Mehrdüsenschreibkopf ist der Anschluß der Kontaktierung 5 für jedes einzelne Wandlerelement 3 individuell, der Anschluß für die Kontaktierung 4 für mehrere oder auch alle Wandlerelemente gemeinsam vorgesehen. Mit der individuellen Ansteuerung eines Wandlerelementes ist eine unmittelbare Erwärmung des Wandlerelementes 3 verbunden, die im Tintenkanal 8 zur Ausbildung einer Tintendampfblase führt. Dadurch wird ein definiertes Tintenvolumen sowohl in den Tintenraum 9, also auch in Richtung zur Austrittsöffnung 10 hin verdrängt und dort in Form eines Einzeltröpfchens ausgestoßen.

Erfindungsgemäß ist zur Erwärmung der Tinte auf einen Wert, bei dem die Viskosität für den Ausstoßvorgang optimal ist, ein Heizelement in Form einer weiteren Dünnschichtlage als oberste Lage auf dem Substrat 1 und somit in größtmöglicher Nähe zur Tinte im Tintenraum 9 angebracht. Um Einwirkungen der Tintenflüssigkeit auf die Materialeigenschaften der Heizschicht 14 zu vermeiden, ist es vorteilhaft, eine darüberliegende, elektrisch isolierende Schutzschicht 13 vorzusehen. Dadurch wird zugleich sichergestellt, daß auch elektrisch leitende Tintenflüssigkeiten verwendet werden können. Die Schutzschicht 13 kann beispielsweise aus Polyimid bestehen.

Als Material für die Heizschicht wird ein Material mit einer großen Temperaturabhängigkeit seines Widerstandswertes verwendet. Hierfür kommt z.B. Nickel in Betracht. Damit ergibt sich der Vorteil, daß eine derart gebildete Heizschicht sowohl als Heizelement als auch als Sensorelement dient. Den Schichtaufbau eines Schreibkopfes, bei dem Heiz- und Sensorschicht durch eine einzige Dünnschichtlage realisiert sind, zeigt Figur 1. Mit Vorteil wird die Heizschicht mäanderförmig strukturiert. Man erreicht damit einen auf die Spannungsversorgung abgestimmten ausreichend großen elektrischen Widerstand. Beispielsweise kann für eine Heizleistung von 5 W bei einer Klemmenspannung von 30 V der Widerstandswert 180 Ohm betragen. Die Anordnung der Heiz- und Sensorschicht in Form einer mäanderförmigen Strukturierung zeigt Figur 2. Die Heiz- und Sensorschicht 14 erstreckt sich im Beispiel über den gesamten Tintenraum 9 bis in die einzelnen Tintenkanäle 8 hinein.

Der Vorteil besteht darin, daß wegen der großen Temperaturabhängigkeit des elektrischen Widerstandes einer aus Nickel bestehenden Heizschicht in den Heizpausen die gleiche Schicht als Temperatursensor eingesetzt werden kann. Bei einem derartigen Aufbaukonzept wird nicht nur ein zusätzliches Sensorbauelement unnötig, sondern es entfallen auch die elektrischen Zuleitungen für ein zusätzliches Sensorelement.

## Patentansprüche

1. Heizvorrichtung zur Erwärmung der Tinte im Schreibkopf einer Tintendruckeinrichtung mit mehreren in Austrittsöffnungen (10) endenden Tintenkanälen (8), die mit einem gemeinsamen Tintenraum (9) in Verbindung stehen und mit individuell ansteuerbaren, jedem Tintenkanal (8) zugeordneten elektrothermischen Wandlerelementen (3), unter deren Einwirkung ein tröpfchenweiser Ausstoß von Tinte aus den Austrittsöffnungen (10) erfolgt, wobei der Schreibkopf in Schichtbauweise aufgebaut ist, **dadurch gekennzeichnet**, daß auf der obersten, den Tintenraum (9) und die Tintenkanäle (8) begrenzenden, die elektro-thermischen Wandlerelemente beinhaltenden Beschichtung (2,3, 4,5,6) eines Substrats (1) eine weitere Beschichtung (14) aufgebracht ist, die sowohl als Heizschicht zur Erwärmung der Tinte, als auch als Temperatur-Sensorschicht zur Ermittlung der Temperatur der Tinte dient, und wobei die Beschichtung (14) von außen kontaktierbar und von einer weiteren Schutzbeschichtung (13) überdeckt ist und sich großflächig über den Bereich des Tintenraumes (9) erstreckt.

2. Heizvorrichtung nach Anspruch 1, **dadurch gekennzeichnet**, daß die Beschichtung (14) mäanderförmig strukturiert ist.

3. Heizvorrichtung nach Anspruch 1, **dadurch gekennzeichnet**, daß die Beschichtung (14) aus einem Material besteht, dessen Widerstandswert eine große Temperaturabhängigkeit besitzt und daß die Beschichtung (14) in Heizpausen als Temperatursensor wirksam ist.

## Claims

1. A heating device for heating the ink in the printing head of an ink printing device having several ink ducts (8) which end in outlet apertures (10) and which communicate with a common ink chamber (9) and having individually controllable electrothermal transducer components (3) which are associated with each ink duct (8) and under the effect of which an ejection of ink as droplets from the outlet apertures (10) is effected, the printing head being constructed in layered type of construction, characterised in that a further coating (14), which serves both as a heating layer for heating the ink and as a temperature sensor layer for ascertaining the temperature of the ink, is applied to the topmost coating (2,3,4,5,6), defining the ink chamber (9) and the ink ducts (8) and comprising the electrothermal transducer components, of a substrate (1), and in which respect the coating (14) is contactable from the outside and is covered by a further protective coating (13) and extends in a large-area manner over the region of the ink chamber (9).

2. A heating device according to claim 1, characterised in that the coating (14) is structured in a meander-shaped manner.

3. A heating device according to claim 1, characterised in that the coating (14) consists of a material the resistance value of which has great temperature dependency and in that in heating pauses the coating (14) is effective as a temperature sensor.

## Revendications

1. Dispositif de chauffage pour chauffer l'encre dans la tête d'impression d'un dispositif d'impression à encre comportant plusieurs canaux à encre (8) se terminant dans des ouvertures de sortie (10), canaux à encre (8) qui sont reliés à un espace d'encre commun (9), et des éléments transducteurs électrothermiques (3) pouvant être amorcés individuellement et associés à chaque canal à encre (8), sous l'activation desquels est obtenue une éjection de gouttelettes d'encre par les ouvertures de sortie (10), la tête d'impression étant réalisée en couches,
caractérisé en ce que, sur la couche supérieure (2,3,4,5,6) d'un substrat (1), limitant l'espace d'encre (9) et les canaux à encre (8) et comportant les éléments transducteurs électrothermiques, est appliquée une autre couche (14) qui sert à la fois de couche de chauffage pour chauffer l'encre et de couche de détection de température pour détecter la température de l'encre, la couche (14) pouvant être contactée de l'extérieur et étant recouverte d'une couche de protection supplémentaire (13) et s'étendant sur une grande surface au niveau de la zone de l'espace d'encre (9).

2. Dispositif de chauffage selon la revendication 1,
caractérisé en ce que la couche (14) est réalisée en forme de méandres.

3. Dispositif de chauffage selon la revendication 1,
caractérisé en ce que la couche (14) est constituée d'un matériau dont la résistance dépend fortement de la température et en ce que la couche (14) sert de capteur de température pendant les pauses de chauffage.
